# EUROPÄISCHE PATENTSCHRIFT

(11) **EP 0 213 312 B1**
(45) Veröffentlichungstag und Bekanntmachung des Hinweises auf die Patenterteilung: **13.06.1990**
(21) Anmeldenummer: 86108849.0
(22) Anmeldetag: 28.06.1986
(51) Int. Cl.: H01R 4/16

(54) **Anordnung zum Verbinden von in Buchsen- oder Steckergehäusen angeordneten Buchsen- oder Stiftkontakten mit Anschlussdrähten**
Arrangement for connecting sockets or pins, placed in cases or in plug bodies, with connecting wires
Arrangement pour connecter des douilles ou fiches, placées dans des boîtiers ou des corps de prise, avec des fils de raccordement

(30) Priorität: 06.09.1985 DE 3531845
(43) Veröffentlichungstag der Anmeldung: 11.03.1987
(73) Patentinhaber: TRW Daut & Rietz GmbH & Co. KG, D-90411 Nürnberg (DE)
(72) Erfinder: Hopf, Gustav, D-8563 Schnaittach (DE); Steinhardt, Helmut, D-8500 Nürnberg 90 (DE); Pagel, Ernst-Olaf, Dr., D-8079 Böhmfeld (DE)
(74) Vertreter: Göbel, Matthias, Dipl.-Ing.

(56) Entgegenhaltungen:
- DE-A- 2 747 246
- DE-C- 912 466
- GB-A- 1 073 899
- GB-A- 2 092 398
- US-A- 2 945 206
- US-A- 3 543 227

## Beschreibung

Die Erfindung betrifft eine Anordnung zum Verbinden von in Buchsen- oder Steckergehäusen angeordneten Buchsen- oder Stiftkontakten mit Anschlußdrähten mittels an an den Buchsen- oder Stiftkontakten angeordneten Streifenteilen angeschnittenen Ansätzen, die an den Anschlußdrähten pressend anbiegbar sind und bei der die Streifenteile mit dem die Ansätze aufweisenden Teil quer zur Längsachse des Buchsen- oder Stiftkontaktes zwischen zwei am Buchsen- oder Stiftkontakt angeschnittenen Lappen abbiegbar sind.

Bei axial in Buchsen- oder Steckergehäusen eingebrachten Buchsen- oder Stiftkontakten erweist sich die Verrastung derselben vielfach als ungenügend, wodurch unter dem Einfluß von Steck- oder Lösekräften ein unbeabsichtigtes Herausschieben der Buchsen- oder Stiftkontakte aus ihren Gehäusen erfolgt, was zu einer geringen Betriebszuverlässigkeit führt. Zur axialen Fixierung von Buchsen-und Stiftkontakten in Gehäusen ist es bekannt einen 90 Grad Abgang für die Anschlußdrähte vorzusehen, wodurch die Steckkraft über die rückwärtigen Enden der Kontakte auf die Buchsen- oder Steckergehäuse wirkt. Bei einem durch einen Blechformteil gebildeten Buchsen- oder Stiftkontakt (DE-A 2 747 246) ist es bekannt, einen Lappen mit Crimpansätzen für die Festlegung der elektrischen Leiter vorzusehen, der mit einer Teillänge rechtwinklig zur Längsachse der Kontakte abgebogen ist und mit dem abgebogenen Teil frei in den Raum zwischen zwei an den Kontakten angeordneten Lappen einragt. Der abgebogene Teil des Lappens zeigt jedoch insbesondere unter dem Einfluß von auf die Kontakte aufgebrachten Lösekräften Neigung zur Rückbiegung, wodurch eine sichere axiale Abstützung des Kontaktes im Gehäuse aufgehoben ist.

Es ist Aufgabe der Erfindung, die axiale Abstützung von Buchsen- oder Stiftkontakten in Aufnahmegehäusen stabil und sicher zu machen.

Erfindungsgemäß ist diese Aufgabe dadurch gelöst, daß die Ansätze mittels des Streifenteils an die rückwärtige Stimfläche des Buchsen- oder Stiftkontaktes anlegbar sind und der abgebogene Streifenteil durch die Lappen übergreifbar ist.

Durch den Übergriff der Lappen sind unbeabsichtigte Zurückbiegungen des Streifenteils verhindert und somit eine dauerhafte Fixierung der Buchsen- oder Stiftkontakte in Gehäusen erreicht. Dabei bleibt die Möglichkeit erhalten, zunächst den Anschlußdraht mit den Ansätzen bei axialem Streifenteil pressend zu verbinden und nachfolgend die so geschaffene Verbindung (Crimp) nach dem Abbiegen des Streifenteils mittels der Lappen axial am Kontakt festzulegen und zu sichern.

Gemäß bevorzugter Ausbildung der Verbindungsanordnung sind der Buchsen- oder Stiftkontakt und der Streifenteil mit den Ansätzen sowie die Lappen durch einen gemeinsamen ebenen Zuschnitt aus einem elektrisch leitfähigen Werkstoff, z.B. Bronze, gebildet. Die Buchsen- oder Stiftkontakte sind so aus einem Bandmaterial schneid- und durch nachfolgende Biegevorgänge aufrichtbar.

Weiter ist vorgesehen, den Buchsen- oder Stiftkontakt mit radialen Ausdrückungen zu versehen und durch Eingreifen derselben in Ausnehmungen im Buchsen- oder Steckergehäuse axial zu fixieren und unverdrehbar zu halten. Über die Ausdrückungen können so zusätzlich Steckkräfte unmittelbar auf das Buchsen- oder Steckergehäuse übergehen, was die Verbindung von Kontakten und Anschlußdrähten, insbesondere bei Lösevorgängen, entlastet.

Weiter ist vorgesehen, daß der Zuschnitt für den Buchsenkontakt an den Längsrandkanten Ausnehmungen und Ansätze aufweist und daß durch gegenseitiges Eingreifen der Ansätze und Ausnehmungen die Längsrandkanten des aufgerichteten Buchsenkontaktzuschnitts aneinander verrastbar sind. Es versteht sich, daß lange Buchsenkontakte gegebenenfalls mehrere axial versetzte Ausnehmungen und Ansätze im Abstand nebeneinander aufweisen können. Schließlich ist noch vorgesehen, im Buchsenkontakt zur Kontaktverbesserung einen Lamellenkäfig frei anzuordnen, der mittels am Buchsenkontakt ausgebildeten Eindrückungen im Buchsenkontakt axial fixiert ist.

Die Erfindung ist anhand von Ausführungsbeispielen in der Zeichnung verdeutlicht. Hierin bedeuten:
Fig. 1 einen Buchsenkontakt in Seitenansicht,
Fig. 2 einen Buchsenkontakt der Fig. 1 im Schnitt,
Fig. 3 einen Buchsenkontakt im Schnitt mit einem Anschlußdraht,
Fig. 4 ein Teilstück eines Buchsengehäuses mit einem Buchsenkontakt,
Fig. 5 einen Buchsenkontakt in Draufsicht, vergrößert,
Fig. 6 einen Stiftkontakt mit einem Anschlußdraht,
Fig. 7 einen Schnitt nach der Linie VII-VII der Fig. 6,
Fig. 8 einen Zuschnitt für Buchsenkontakte in Draufsicht, verkleinert und
Fig. 9 einen Zuschnitt für Stiftkontakte in Draufsicht, verkleinert.

Der in den Fig. gezeigte Buchsenkontakt 1 ist durch einen ebenen Zuschnitt gemäß Fig. 8 gebildet. An seinem der Steckseite abgewandten Ende weist der Buchsenkontakt 1 einen Streifenteil 2 auf, der beidseitig Ansätze 3 trägt. Der Streifenteil 2 eines jeden Buchsenkontakts steht mit einem Bandstreifen 4 (Fig. 8) in Verbindung und ist von diesem durch einen Schneidevorgang abtrennbar. Der Buchsenkontakt 1 ist im Bereich der Längsrandkanten 1' mit Ansätzen 5 und Ausnehmungen 6 versehen, die beim aufgerichteten Buchsenkontakt durch gegenseitiges Eingreifen eine Fixierung der Längsrandkanten 1' aneinander erbringen. Außerdem ist, wie in Fig. 1 bis 3 erkennbar, der Buchsenkontakt 1 mit Ausdrückungen 7 versehen, die durch Eingreifen in Ausnehmungen (8) (Fig. 4) des Buchsengehäuses 9 für eine axiale Fixierung des Buchsenkontaktes 1 im Buchsengehäuse 9 sorgen. Die Ansätze 3 sind schräg zur Ebene des Streifenteils 2 aufgebogen (Fig. 5) und nehmen einen Anschlußdraht 10 zwischen sich auf. Durch pressendes Anbiegen der Ansätze 3 an den Anschlußdraht 10 ist eine feste und eine elektrisch sichere Preßverbindung (Crimp) von Anschlußdraht 10 und Buschsenkontakt 1 erreicht. Die Verbindung von Anschlußdraht und Buchsenkontakt 1 kann vorteilhaft bei gestrecktem Streifenteil 2 erfolgen. Nachfolgend ist der Streifenteil 2 quer zur Längsachse des Buchsenkontakts abgebogen und mit seinen Ansätzen 3 mit der rückwärtigen Stirnfläche 1" des Buchsenkontakts 1 zur Anlage gebracht. Am Buchsenkontakt 1 sind, wie die Fig. 1, 2 und 8 zeigen, zwei Lappen 11 angeordnet, die durch Übergreifen des Streifenteils (Fig. 3) eine Sicherung für den abgebogenen Streifenteil 2 bilden. Hierdurch sind unbeabsichtigte Rückbiegungen des Streifenteils 2 ausgeschlossen. Obwohl die Anordnung von zwei Lappen 11 zweckmäßig ist, entspricht es dem Wesen der Erfindung, daß auch ein einziger Lappen bereits zu einer Sicherung des abgebogenen Streifenteils 2 führt. Der Buchsenkontakt 1 ist ferner mit Eindrückungen 12 versehen, die einen Lamellenkäfig 14 zwischen sich fixieren, der eine besonders sichere Kontaktierung mit einem Stiftkontakt 13 gemäß Fig. 6 und 7 ergibt.

Der Stiftkontakt 13 ist ebenfalls aus einem ebenen Zuschnitt (Fig. 8) aufrichtbar. Am Stiftkontakt greift wiederum ein Streifenteil 2 mit Ansätzen 3 an, die die Verbindung mit einem Anschlußdraht 10 unter Preßeinwirkung ermöglichen. Der Anschlußdraht 10 kann auch beim Stiftkontakt 13 bei gestrecktem Streifenteil 2 mit den Ansätzen 3 verbunden werden. Durch nachfolgendes Biegen des Streifenteils 2 in die Stellung der Fig. 6 kommen die Ansätze 3 mit der rückwärtigen Stirnfläche 13" des Stiftkontakts 13 zur Anlage. Über den abgebogenen Streifenteil 2 sind zur Sicherung am Stiftkontakt 13 angeordnete Lappen 11 abbiegbar.

Mit der Anordnung wird der Vorteil der 90_{°}-Abgänge von Anschlußdrähten bei Buchsen- und Stiftkontakten mit dem Vorteil einer zusätzlichen Sicherung der Lagefixierung des 90_{°}-Abgangs am jeweiligen Kontakt erreicht.

## Patentansprüche

1. Anordnung zum Verbinden von in Buchsen- (9) oder Steckergehäusen angeordneten Buchsen- (1) oder Stiftkontakten (13) mit Anschlußdrähten (10) mittels an an den Buchsen- (1) oder Stiftkontakten (13) angeordneten Streifenteilen (2) angeschnittenen Ansätzen (3), die an den Anschlußdrähten pressend anbiegbar sind und bei der die Streifenteile (2) mit dem die Ansätze (3) aufweisenden Teil quer zur Längsachse des Buchsen- (1) oder Stiftkontaktes (13) zwischen zwei am Buchsen- oder Stiftkontakt angeschnittenen Lappen (11) abbiegbar sind, dadurch gekennzeichnet, daß die Ansätze (3) mittels des Streifenteils an die rückwärtige Stirnfläche (1', 13") des Buchsen- (1) oder Stiftkontaktes (13) anlegbar sind und der abgebogene Streifenteil (2) durch die Lappen (11) übergreifbar ist.

2. Anordnung nach Anspruch 1, dadurch gekennzeichnet, daß der Buchsen- (1) oder Stiftkontakt (13) und der Streifenteil (2) mit den Ansätzen (3) und den Lappen (11) durch einen gemeinsamen ebenen Zuschnitt aus einem elektrisch leitfähigen Werkstoff gebildet sind.

3. Anordnung nach Anspruch 1 und 2, dadurch gekennzeichnet, daß der Buchsen- (1) oder Stiftkontakt (13) radiale Ausdrückungen (7) aufweist und mittels der Ausdrückungen (7) im Buchsen- (1) oder Steckergehäuse (13) axial fixiert und verdrehungsfrei angeordnet ist.

4. Anordnung nach Anspruch 2, dadurch gekennzeichnet, daß der Zuschnitt für den Buchsenkontakt (1) an den Längsrandkanten (1') Ausnehmungen (6) und Ansätze (5) aufweist und daß durch gegenseitiges Eingreifen der Ansätze (5) und Ausnehmungen (6) die Längsrandkanten (1') des aufgerichteten Buchsenkontaktzuschnittes aneinander verrastet sind.

5. Anordnung nach Anspruch 1, dadurch gekennzeichnet, daß der Buchsenkontakt (1) einen Lamellenkäfig (14) frei aufnimmt, der mittels am Buchsenkontakt (1) ausgebildeter Eindrückungen (12) im Buchsenkontakt axial fixiert ist.

## Claims

1. Arrangement for the connection of sleeve (1) or pin contacts (13) with lead wires (10) arranged in sleeve (9) or connector shells by means of studs (3) cast in one piece with strip parts (2) arranged at the sleeve (1) or pin contacts (13), which can be bent for being pressed against the lead wires. The strip parts (2) can be bent with the part showing the studs (3) across the longitudinal axis of the sleeve (1) or pin contact (13) and between two tabs (11) cast in one piece with the sleeve or pin contact. The arrangement is characterized in the way that the studs (3) can be put against the backward face (1', 13") of the sleeve (1) or pin contact (13) by means of the strip part and in the way that the bent strip part (2) can be lapped over by the tabs (11).

2. Arrangement according to claim 1, characterized in the way that the sleeve (1) or pin contact (13) and the strip part (2) with the studs (3) and the tabs (11) consist of one common, plain blank made of an electrically conductive material.

3. Arrangement according to claims 1 and 2, characterized in the way that the sleeve (1) or pin contact (13) shows radial noses (7) and that it is axially fixed in the sleeve (1) or connector shell (13) by means of the noses (7) and arranged antitwist.

4. Arrangement according to claim 2, characterized in the way that the blank for the sleeve contact (1) shows recesses (6) and studs (5) at the longitudinal edges (1 and that the longitudinal edges (1 of the erected sleeve contact blank are locked to each other by the mutual meshing of the studs (5) and recesses (6).

5. Arrangement according to claim 1, characterized in the way that the sleeve contact (1) freely takes up a lamellar element (14) which is axially fixed in the sleeve contact by means of indentations located at the sleeve contact (1

## Revendications

1 - Agencement pour relier des contacts à bornes (1) ou à broches (13), disposés dans des boîtiers de bornes (9) ou enfichables, à des fils de raccordement (10) au moyen de pièces rapportées (3), découpées dans des parties de bande (2) agencées sur les contacts à bornes (1) ou à broches (13), pièces qui peuvent être pliées, en pressant, sur les fils de raccordement, et dans lequel les parties de bande (2) peuvent être pliées, avec la partie présentant les pièces rapportées (3) transversale à l'axe longitudinal du contact à bornes (1) ou à broches (13), entre deux pattes (11) découpées sur le contact à bornes ou à fiches, caractérisé à ce que les pièces rapportées (3) peuvent être placées contre la face frontale arrière (1_{'}, 13_{"}) du contact à bornes (1) ou à broches (13) au moyen de la partie de bande, et la partie de bande pliée (2) peut être chevauchée par les pattes (11).

2 - Agencement selon la revendication 1, caractérisé en ce que le contact à bornes (1) ou à broches (13) et la partie de bande (2) avec les pièces rapportées (3) et les pattes (11) sont formés par une pièce découpée plane commune à une matière électriquement conductrice.

3 - Agencement selon la revendication 1 ou 2, caractérisé à ce que le contact à bornes (1) ou à broches (13) présente des saillies radiales (7), et, au moyen des saillies (7), est fixé radialement et est agencé sans rotation dans le boîtier de bornes (1) ou enfichable (13).

4 - Agencement selon la revendication 2, caractérisé en ce que la pièce découpée pour le contact à bornes (1) présente des évidements (6) et des pièces rapportées (5) sur les bords longitudinaux (1'), et en ce que, par engagement mutuel des pièces rapportées (5) et des évidements (6), les bords longitudinaux (1') de la pièce découpée du contact à bornes dressée sont encliquetés l'un dans l'autre.

5 - Agencement selon la revendication 1, caractérisé en ce que le contact à bornes (1 reçoit librement une cage de lamelles (14), qui, au moyen d'empreintes (12) réalisées sur le contact à bornes (1), est fixée axialement dans le contact à bornes.
